# EUROPÄISCHE PATENTSCHRIFT

(11) **EP 2 483 381 B1**
(45) Veröffentlichungstag und Bekanntmachung des Hinweises auf die Patenterteilung: **26.11.2014**
(21) Anmeldenummer: 10760654.3
(22) Anmeldetag: 21.09.2010
(51) Int. Cl.: C11D 3/37, C11D 3/20, C11D 1/72, C11D 17/00

(54) **Reinigungsstift**
Cleaning pen
Stylo de nettoyage

(30) Priorität: 28.09.2009 DE 102009045056
(43) Veröffentlichungstag der Anmeldung: 08.08.2012
(73) Patentinhaber: Henkel AG & Co. KGaA, 40589 Düsseldorf (DE)
(72) Erfinder: CORBELLINI, Francesca, 50670 Köln (DE); BAUMGARTEN, Elisabeth, 47269 Duisburg (DE); HÜRTGEN, Gabriele, 40591 Düsseldorf (DE); SUNDER, Matthias, 40593 Düsseldorf (DE); CAPPLEMAN, Robert Stephen, 47119 Duisburg (DE); BANOWSKI, Bernhard, 40597 Düsseldorf (DE); RÖNISCH, Ralf, 42349 Wuppertal (DE); SCHRIEFERS, Mathias, 41239 Mönchengladbach (DE)
(86) Internationale Anmeldenummer: PCT/EP2010/063869
(87) Internationale Veröffentlichungsnummer: WO 2011/036146

(56) Entgegenhaltungen:
- EP-A2- 0 266 200
- WO-A1-2004/053049
- US-A- 3 178 371
- US-A- 3 953 353
- US-B1- 6 251 843
- "Polethylene glycol"[Online] 21. November 2008 (2008-11-21), XP002612568 Gefunden im Internet: URL:www.jtbaker.com/msds/englishhtml/p5029 .htm> [gefunden am 2010-12-02]

## Beschreibung

Die vorliegende Erfindung betrifft einen **Reinigungsstift umfassend ein** Fleckenvorbehandlungsmittel enthaltend eine Mischung aus einem kurzkettigen und einem langkettigen Polyethylenglykol und dessen Verwendung.

Vorbehandlungsmittel für Flecken in Stiftform sind im Stand der Technik bereits beschrieben. **Das Dokument** EP 0 266 200 A2 **beispielsweise offenbart Reinigungsmittel zur Anwendung als Wäschevorbehandlungsmittel, welche Mischungen aus kurzkettigen Polyethylenglykolmonoestern und langkettigen Polyethylenglykolmonoestern enthalten.** Vorbehandlungsmittel in Stiftform haben gegenüber anderen Fleckenvorbehandlungsmitteln den Vorteil, dass sie äußerst praktisch in ihrer Anwendung sind. So kann insbesondere eine zielgerichtete Applikation auf den zu entfernenden Fleck erfolgen.

Ein Nachteil der im Stand der Technik beschriebenen Vorbehandlungsmittel in Stiftform besteht jedoch darin, dass aufgrund derer hexagonaler Struktur die Wirkstoffe nicht in ausreichender Weise in den behandelten Fleck penetrieren. Ein weiterer Nachteil besteht darin, dass die im Stand der Technik beschriebenen Stifte sehr hart und wenig schmierig sind, was das Auftragen auf Flecken erschwert. Ein weiterer Nachteil der im Stand der Technik beschriebenen Stifte besteht darin, dass aufgrund der hexagonalen Struktur die nichtionischen Tenside ausschwitzen. Dies führt dazu, dass die Masse des Mittels gegen die Stifthülse abdichtet, weshalb sie sich nicht oder nur sehr schwer nach der Applikation in die Hülse zurückfahren lässt.

Aufgabe der vorliegenden Erfindung war es daher einen Fleckenstift zur Verfügung zu stellen, der sich gegenüber den im Stand der Technik beschriebenen Fleckenstifte in vorteilhafter Weise unterscheidet, insbesondere, indem sich die Masse des Behandlungsmittels leichter auf das zu behandelnde Textil auftragen lässt und/oder sich der Stift leichter aus der Hülse des Stiftes heraus-und/oder wieder hineinfahren lässt und/oder indem das Ausschwitzen von Komponenten, insbesondere von nichtionischen Tensiden, weitgehend vermieden wird und/oder indem der Fleckenstift formstabiler als die im Stand der Technik beschriebenen Fleckenstifte ist.

Überraschenderweise wurde nun gefunden, dass durch einen **Reinigungsstift umfassend** ein Fleckenvorbehandlungsmittel, das eine Mischung aus einem kurzkettigen Polyethylenglykol und einem langkettigen Polyethylenglykol enthält, die Aufgabe der vorliegenden Erfindung in hervorragender Weise gelöst werden kann.

Gegenstand der vorliegenden Erfindung ist ein **Reinigungsstift enthaltend** ein Fleckenvorbehandlungsmittel, dadurch gekennzeichnet, dass es eine Mischung aus mindestens einem kurzkettigen Polyethylenglykol mit einem Molekulargewicht von 100 bis 800 g/mol, vorzugsweise 200 bis 700 g/mol, besonders bevorzugt 300 bis 500 g/mol, insbesondere 350 bis 450 g/mol, und mindestens einem langkettigen Polyethylenglykol mit einem Molekulargewicht von 2000 bis 8000 g/mol, vorzugsweise 2500 bis 7000 g/mol, besonders bevorzugt 3000 bis 5000 g/mol, insbesondere 3500 bis 4500 g/mol, enthält, wobei die Gesamtmenge an Polyethylenglykolen in dem Mittel 25 bis 60 Gew.-%, bevorzugt 30 bis 55 Gew.-% und Insbesondere 35 bis 50 Gew.-% beträgt, **dass das Mittel Tenside in einer Menge von 15 bis 30 Gew.-% enthält, wobei es sich bei den Tensiden um Fettalkoholethoxylate und verseifte Fettsäuren (Selfen) handelt, und dass in dem Mittel eine Mischung von verseiften und nichtverseiften Fettsäuren in einer Menge von 2 bis 10 Gew.-% enthalten ist.**

Der molare Anteil an langkettigem Polyethylenglykol in Bezug auf die Gesamtmenge an Polyethylenglykolen beträgt hierbei vorzugsweise von 0,05 bis 20 %, besonders bevorzugt von 0,1 bis 10 %, insbesondere von 0,2 bis 2 %.

Das Fleckenvorbehandlungsmittel liegt erfindungsgemäß vorzugsweise in fester Form vor. Unter fester Form ist hierbei Insbesondere zu verstehen, dass es nicht in flüssiger Form vorliegt. Das Fleckenvorbehandlungsmittel kann jedoch in jedem beliebigen festen Aggregatszustand vorliegen. Bei der festen Form kann es sich vor allem auch um eine formbare Masse handeln. Besonders bevorzugt handelt es sich bei dem Fleckenvorbehandlungsmittel um eine wachsartige Masse.

Das erfindungsgemäße Fleckenvorbehandlungsmittel liegt in einer bevorzugten Ausführungsform in Gestalt eines Kreiszylinders vor, es kann jedoch beispielsweise auch in Form eines Kubus sowie in jeder beliebigen anderen Gestalt eingesetzt werden.

In einer bevorzugten Ausführungsform beträgt die Viskosität eines erfindungsgemäßen Fleckenvorbehandlungsmittels gemessen mit dem Kegelplatten-Viskosimeter EIC VISCO-Plot der Firmen Epprecht Instruments und Controls AG/Schweiz unter Verwendung einer REL Kegel-Platte und des Messkörpers D bei 20 Upm, 100 °C (Einstellung 1) und 1 bar mindestens 10000 mPas, besonders bevorzugt mindestens 20000 mPas, insbesondere von 25000 bis 125000 mPas,

Ein erfindungsgemäßes Fleckenvorbehandlungsmittel enthält Fettsäuren, in einer Menge von 2 bis 10 Gew.-%. Bei den erfindungsgemäß einzusetzenden Fettsäuren handelt es sich vorzugsweise um C₁₀₋₂₂-Fettsäuren, insbesondere um C₁₄₋₂₀-Fettsäuren, besonders bevorzugt um C₁₆₋₁₈-Fettsäuren.

Es hat sich hierbei herausgestellt, dass die Eigenschaften des Fleckenvorbehandlungsmittels, insbesondere die Schmierigkeit des Stiftes und die Penetrationsfähigkeit der Wirkstoffe, weiter verbessert werden können, wenn eine Mischung aus verseiften und unverseiften Fettsäuren eingesetzt wird.

Als besonders vorteilhaft hat sich hierbei herausgestellt, wenn der molare Anteil an nicht-verseiften Fettsäuren In Bezug auf die Gesamtmenge an Fettsäuren 0,1 bis 20 %, insbesondere 0,5 bis 10 %, beträgt.

Ein erfindungsgemäßes Fleckenvorbehandlungsmittel enthält weiterhin Tenside. Tenside sind in einem erfindungsgemäßen Mittel in einer Menge von 15 bis 30 Gew.-%, insbesondere von 20 bis 25 Gew.-% enthalten.

Ein erfindungsgemäßes Fleckenvorbehandlungsmittel enthält weiterhin vorzugsweise mindestens eine Wachskomponente. Wachs ist in einem erfindungsgemäßen Fleckenvorbehandlungsmittel vorzugsweise in einer Menge von 0,01 bis 0,5 Gew.-% enthalten.

Als natürliche oder synthetische Wachse können erfindungsgemäß eingesetzt werden feste Paraffine oder Isoparaffine, Pflanzenwachse wie Caridelillawachs, Carnaubawachs, Espartograswachs, Japanwachs, Korkwachs, Zuckerrohrwachs, Ouricurywachs, Montanwachs, Sonnenblumenwachs, Fruchtwachse und tierische Wachse, wie z. B. Bienenwachse und andere Insektenwachse, Walrat, Schellackwachs, Wollwachs und Bürzelfett, weiterhin Mineralwachse, wie z. B. Ceresin und Ozokerit oder die petrochemischen Wachse, wie z. B. Petrolatum, Paraffinwachse, Microwachse aus Polyethylen oder Polypropylen und Polyethylenglycolwachse. Es kann vorteilhaft sein, hydrierte oder gehärtete Wachse einzusetzen. Weiterhin sind auch chemisch modifizierte Wachse, insbesondere die Hartwachse, z. B. Montanesterwachse, Sasolwachse und hydrierte Jojobawachse, einsetzbar.

Weiterhin geeignet sind die Mono-, Di- und Triglyceride gesättigter und gegebenenfalls hydroxylierter C₁₆₋₃₀-Fettsäuren, wie z. B. gehärtete Triglyceridfette (hydriertes Palmöl, hydriertes Kokosöl, hydriertes Rizinusöl), Glycerylmonostearat (Cutina^{®} MD), Glyceryltribehenat oder Glyceryltri-12-hydroxystearat, weiterhin synthetische Vollester aus Fettsäuren und Glykolen (z. B. Syncrowachs^{®}) oder Polyolen mit 2 - 6 C-Atomen, Fettsäuremonoalkanolamide mit einem C₁₂₋₂₂-Acylrest und einem C₂₋₄-Alkanolrest, Ester aus gesättigten und/oder ungesättigten, verzweigten und/oder unverzweigten Alkancarbonsäuren einer Kettenlänge von 1 bis 80 C-Atomen und gesättigten und/oder ungesättigten, verzweigten und/oder unverzweigten Alkoholen einer Kettenlänge von 1 bis 80 C-Atomen, darunter z. B. synthetische Fettsäure-Fettalkoholester wie Stearylstearat oder Cetylpalmitat, Ester aus aromatischen Carbonsäuren, Dicarbonsäuren bzw. Hydroxycarbonsäuren (z. B. 12-Hydroxystearinsäure) und gesättigten und/oder ungesättigten, verzweigten und/ oder unverzweigten Alkoholen einer Kettenlänge von 1 bis 80 C-Atomen, Lactide langkettiger Hydroxycarbonsäuren und Vollester aus Fettalkoholen und Di- und Tricarbonsäuren, z. B. Dicetylsuccinat oder Dicetyl-/stearyladipat, sowie Mischungen dieser Substanzen, sofern die einzelnen Wachskomponenten oder ihre Mischung bei Raumtemperatur fest sind.

Besonders bevorzugt ist, die Wachskomponenten zu wählen aus der Gruppe der Ester aus gesättigten, unverzweigten Alkancarbonsäuren einer Kettenlänge von 14 bis 44 C-Atomen und gesättigten, unverzweigten Alkoholen einer Kettenlänge von 14 bis 44 C-Atomen, sofern die Wachskomponente oder die Gesamtheit der Wachskomponenten bei Raumtemperatur fest sind. Insbesondere vorteilhaft können die Wachskomponenten aus der Gruppe der C₁₆₋₃₆-Alkylstearate, der C₁₀₋₄₀-Alkylstearate, der C₂₋₄₀-Alkylisostearate, der C₂₀₋₄₀-Dialkylester von Dimersäuren, der C₁₆₋₃₈-Alkylhydroxystearoylstearate, der C₂₀-₄₀-Alkylerucate gewählt werden, ferner sind C₃₀₋₅₀-Alkylbienenwachs sowie Cetearylbehenat einsetzbar. Auch Silikonwachse, zum Beispiel Stearyltrimethylsilan/Stearylalkohol sind gegebenenfalls vorteilhaft. Besonders bevorzugte Wachskomponenten sind die Ester aus gesättigten, einwertigen C₂₀-C₆₀-Alkoholen und gesättigten C₈-C₃₀-Monocarbonsäuren, insbesondere ein C₂₀-C₄₀-Alkylstearat bevorzugt, das unter dem Namen Kesterwachs^{®} K82H von der Firma Koster Keunen Inc. erhältlich ist. Das Wachs oder die Wachskomponenten sollten bei 25° C fest sein, jedoch im Bereich von 35 - 95°C schmelzen, wobei ein Bereich von 45 - 85 °C bevorzugt ist.

Natürliche, chemisch modifizierte und synthetische Wachse können alleine oder in Kombination eingesetzt werden.

Die Menge an Wasser in einem erfindungsgemäßen Fleckenvorbehandlungsmittel beträgt vorzugsweise von 10 bis 35 Gew.-%.

Ein erfindungsgemäßes Fleckenvorbehandlungsmittel enthält weiterhin in einer bevorzugten Ausführungsform mindestens ein nicht-wässriges Lösungsmittel in einer Menge von 0,5 bis 5 Gew.-%, insbesondere 1 bis 3 Gew.-%, wobei das nicht-wässrige Lösungsmittel vorzugsweise ausgewählt ist aus Butylenglykol und Propylenglykol,

Ein erfindungsgemäßes Fleckenvorbehandlungsmittel kann weiterhin auch besondere Komponenten enthalten, die den Auftrag des Fleckenvorbehandlungsmittels auf das Textil kenntlich machen. Hierfür kommen beispielsweise Farbstoffe in Betracht, insbesondere aber auch Glitzer wie beispielsweise Timiron Diamond Cluster MP-149 (Merck).

Der pH-Wert eines erfindungsgemäßen Fleckenvorbehandlungsmittels liegt vorzugsweise bei 7 bis 11, insbesondere bei 8 bis 10, besonders bevorzugt von 9 bis 10.

Ein erfindungsgemäßes Fleckenvorbehandlungsmittel kann auch weitere übliche Waschmittelkomponenten enthalten, insbesondere ausgewählt aus der Gruppe bestehend aus Gerüststoffen, Bleichmitteln, Bleichkatalysatoren, Bleichaktivatoren, Enzymen, Enzymstabilisatoren, Elektrolyten, pH-Stellmitteln, Duftstoffen, Parfümträgern, Fluoreszenzmitteln, Farbstoffen, Verdickern, Desintegrations(hiffs)mitteln, Hydrotropen, Schauminhibitoren, Silikonölen, Soil-Release-Polymeren, Vergrauungsinhibitoren, optischen Aufhellern, Einlaufverhinderern, Knitterschutzmitteln, Farbübertragungsinhibitoren, antimikrobiellen Wirkstoffen, Germiziden, Fungiziden, Antioxidantien, Konservierungsmitteln, Korrosionsinhibitoren, Antistatika, Bittermitteln, Bügelhilfsmitteln, Phobier- und Imprägniermitteln, Quell- und Schiebefestmitteln, weichmachenden Komponenten, Schwermetallkomplexbildnern, Abrasivstoffen, Füllmitteln, Treibmitteln sowie UV-Absorbern.

Ein Vorteil des erfindungsgemäßen Fleckenvorbehandlungsmittels besteht darin, dass ein verunreinigtes Wäschestück, welches mit dem erfindungsgemäßen Mittel vorbehandelt wurde, nicht zwingend direkt gewaschen werden muss. Während bei handelsüblichen Vorbehandlungsmitteln eine maximale Einwirkzeit von 10 Minuten empfohlen wird, ist die Einwirkzeit bei dem erfindungsgemäßen Mittel nicht beschränkt. Bei den bekannten Mitteln kann es nach längerer Einwirkzeit zu Faserschädigung kommen, während Faserschädigung auch nach längerer Einwirkzeit des erfindungsgemäßen Mittels nicht auftritt. Zudem setzen sich die Verunreinigungen bei Flecken, welche mit dem erfindungsgemäßen Mittel behandelt wurden, mit längerer Einwirkzeit nicht stärker in den Fasern fest, der Fleck trocknet nicht ein. Das verunreinigte und bereits mit dem erfindungsgemäßen Mittel vorbehandelte Textil kann 24 Stunden und mehrbeispielsweise im Wäschekorb - gelagert werden, bevor eine Reinigung in der maschinellen Waschmaschine oder einer Handwäsche angeschlossen wird. Dies hat den Vorteil, dass Flecken, direkt nach der Verursachung oder dem Bemerktwerden mit dem erfindungsgemäßen Mittel behandelt werden können und das Wäschestück dann mit der übrigen Wäsche im Wäschekorb bis zur nächsten Wäsche gelagert werden kann. Ein "Vergessen" oder lästiges Suchen des Fleckes zwecks Vorbehandlung vor der nächsten Wäsche entfällt. Ein vorgezogenes Waschen - beispielsweise in einer maschinellen Waschmaschine, welche nur unvollständig beladen ist, da sich noch nicht genügend Wäsche angesammelt hat - muss somit ebenfalls nicht erfolgen, was Arbeit erspart und die Ressourcen schont.

**Bevorzugt** ist weiterhin auch ein Reinigungsstift, wobei der Reinigungsstift ein Gehäuse aufweist und das Fleckenvorbehandlungsmittel vorzugsweise mit Hilfe eines manuell regelbaren Dosiersystems in der Längsachse des Gehäuses verschoben werden kann.

Gegenstand der vorliegenden Erfindung ist ebenfalls ein Verfahren zur Reinigung von Textilien, dadurch gekennzeichnet, dass in einem Verfahrensschritt das Textil mit einem Fleckenvorbehandlungsmittel, **welches In einem erfindungsgemäßen Reinigungsstift** enthalten ist, kontaktiert wird.

### Ausführungsbeispiele

### Beispiel 1: Rezepturen

**Tabelle 1**

| Komponente | A | B | c | D | E | F | G | H | I |
|---|---|---|---|---|---|---|---|---|---|
| C₁₆-C₁₆-Fettsäure | 3,5 | 3,5 | 4,0 | 4,0 | 4,0 | 4,5 | 4,5 | 5,0 | 5,0 |
| PEG 400 | 40 | 38 | 38 | 37 | 45,5 | 36 | 34 | 32 | 30 |
| PEG 4000 | 2,0 | 1,8 | 1,5 | 1,4 | 1,5 | 2,0 | 1,8 | 1,5 | 1,4 |
| 1,3-Butylenglykol | 1,8 | 2,0 | 2,4 | 2,2 | 2,4 | 1,8 | 2,0 | 2,4 | 2,2 |
| Polydimethylsiloxan | 0,1 | 0,1 | 0,1 | 0,1 | 0,1 | 0,1 | 0,1 | 0,1 | 0,1 |
| Natronlauge | 0,4 | 0,5 | 0,5 | 0,8 | 0,5 | 0,8 | 0,6 | 0,6 | 0,4 |
| C₁₂-G₁₆-Fettalkohol mit 7 EO | 18 | 16 | 15 | 14 | 15 | 17 | 15 | 14 | 14 |
| C₁₂-C₁₄-Fettalkohol mit 2 EO | 7 | 6 | 5 | 5 | 5 | 4 | 4 | 6 | 6 |
| C₁₂-C₁₄-Isoparaffin | -- | 1 | -- | -- | -- | 1 | -- | -- | 1 |
| Enzym | -- | -- | -- | -- | -- | + | + | -- | -- |
| Konservierungsmittel | + | + | + | + | + | + | + | + | + |
| Parfüm | + | + | + | + | + | + | + | + | + |
| Wasser | ad100 | ad100 | ad100 | ad100 | ad100 | ad100 | ad100 | ad100 | ad100 |

| | | | | | | | | | |
|---|---|---|---|---|---|---|---|---|---|
| Die Angabe der Menge erfolgt in Gew.-%. | | | | | | | | | |

### Beispiel 2: Ermittlung der Performance der Rezeptur E gegenüber einem handelsüblichen Fleckenvorbehandlungsmittel

Zur Ermittlung der Performance gegenüber einem handelsüblichen Fleckenstift, wurde ein erfindungsgemäßes Fleckenvorbehandlungsmittel gemäß Rezeptur E mit einem handelsüblichen Fleckenvorbehandlungsmittel verglichen, Hierzu wurden die Fleckenvorbehandlungsmittel jeweils auf bleichbare Anschmutzungen sowie auf Fett/Pigment-Anschmutzungen (jeweils auf Baumwolle) aufgetragen. Nach dem Einwirken (10 Minuten) wurden die Textilien einem Waschvorgang mit einem handelsüblichen Textilwaschmittel unterzogen. Die Intensität der Anschmutzungen nach dem Waschvorgang wurde photometrisch mit einer Kamera Minolta CR 200 bestimmt. In der Tabelle 2 sind die Helligkeitswerte nach dem Waschvorgang (Y-Wert-Messung) aufgetragen. Umso größer der Wert, umso stärker ist die erzielte Aufhellung.

**Tabelle 2**

| Wäschebehandlung | Bleichbare Anschmutzungen | Fett/Pigment-Anschmutzungen |
|---|---|---|
| Waschen ohne Fleckenvorbehandlung | 68,8 | 64,1 |
| Fleckenvorbehandlung mit handelsüblichem Mittel | 67,9 | 65,8 |
| Fleckenvorbehandlung mit Rezeptur E | 71,3 | 66,6 |

Es ist zu erkennen, dass bei Verwendung eines erfindungsgemäßen Fleckenvorbehandlungsmittels eine signifikante Steigerung der Reinigungsleistung gegenüber der Verwendung eines handelsüblichen Fleckenvorbehandlungsmittels sowohl in Bezug auf die getesteten bleichbaren Anschmutzungen als auch in Bezug auf die getesteten Fett/Pigment-Anschmutzungen erreicht werden konnte.

### Beispiel 3: Performance der Rezeptur E nach unterschiedlichen Einwirkzeiten am Beispiel von Fett/Pigment-Anschmutzungen

Das Fleckenvorbehandlungsmittel gemäß Rezeptur E wurde auf Fett/Pigment-Anschmutzungen (auf Baumwolle) aufgetragen. Nach unterschiedlichen Einwirkzeiten (10 Minuten, 20 Minuten und 24 Stunden) wurden die Textilien einem Waschvorgang mit einem handelsüblichen Textitwaschmittel unterzogen. In der Tabelle 3 sind die Helligkeitswerte nach dem Waschvorgang aufgetragen, diese wurden wie im Beispiel 2 beschrieben bestimmt.

**Tabelle 3**

| Einwirkzeit | Helligkeitswerte |
|---|---|
| 10 Minuten | 66,6 |
| 20 Minuten | 66,7 |
| 24 Stunden | 67,4 |

Es zeigt sich, dass die Reinigungsleistung des erfindungsgemäßen Fleckenvorbehandlungsmittels mit zunehmender Einwirkzeit nicht abfällt, sondern sogar noch ansteigt.

## Patentansprüche

1. **Reinigungsstift enthaltend ein** Fleckenvorbehandlungsmittel umfassend eine Mischung aus einem kurzkettigen Polyethylenglykol mit einem Molekulargewicht von 100 bis 800 g/mol und einem langkettigen polyethylenglykol mit einem Molekulargewicht von 2000 bis 8000 g/mol, wobei die Gesamtmenge an Polyethylenglykolen in dem Mittel von 25 bis 60 Gew.-% bevorzugt 30 bis 55 Gew.-% und insbesondere 35 bis 50 Gew.-% beträgt, und das Mittel Tenside in einer Menge von 15 bis 30 Gew.-% enthält, **dadurch gekennzeichnet, dass** es sich bei den Tensiden um Fettalkoholethoxylate und **verseifte Fettsäuren (Selfen)** handelt, und dass in dem Mittel eine Mischung von verseiften und nicht-verseiften Fettsäuren in einer Menge von 2 bis 10 Gew.-% enthalten ist.

2. **Reinigungsstift** nach Anspruch 1, **dadurch gekennzeichnet, dass** der molare Anteil an langkettigem Polyethylenglykol in Bezug auf die Gesamtmenge an Polyethylenglykolen 0,05 bis 20 % beträgt.

3. **Reinigungsstift** nach Anspruch 1 oder 2, **dadurch gekennzeichnet, dass** der molare Anteil an nicht-verseiften Fettsäuren in Bezug auf die Gesamtmenge an Fettsäuren 0,1 bis 20 % beträgt.

4. **Reinigungsstift** nach einem der Ansprüche 1 bis 3, **dadurch gekennzeichnet, dass** die Fettsäuren ausgewählt sind aus C₁₀₋₂₂-Fettsäuren.

5. **Reinigungsstift** nach einem der vorhergehenden Ansprüche, **dadurch gekennzeichnet, dass** es einen Wachs in einer Menge von 0,01 bis 0,5 Gew.-% enthält.

6. **Reinlgungsstift** nach einem der vorhergehenden Ansprüche, **dadurch gekennzeichnet, dass** es Wasser in einer Menge von 10 bis 35 Gew.-% enthält.

7. **Reinigungsstift** nach einem der vorhergehenden Ansprüche. **dadurch gekennzeichnet, dass** es mindestens ein nicht-wässriges Lösungsmittel in einer Menge von 0,5 bis 5 Gew.-% enthält.

8. **Reinigungestift** nach vorhergehendem Anspruch, **dadurch gekennzeichnet, dass** das Lösungsmittel ausgewählt ist aus Butylenglykol und Propylenglykol.

9. **Reinigungsstift** nach einem der vorhergehenden Ansprüche, **dadurch gekennzeichnet, dass** der pH-Wert von 7 bis 11 beträgt.

10. **Reinigungsstift** nach einem der vorhergehenden Ansprüche, **dadurch gekennzeichnet, dass** der Reinigungsstift ein Gehäuse aufweist und das Fleckenvorbehandlungsmittel mit Hilfe eines manuell regelbaren Dosiersystems in der Längsachse des Gehäuses verschoben werden kann.

11. Verfahren zur Reinigung von Textilien enthaltend einem Verfahrensschritt bei dem das Textil mit einem Fleckenvorbehandlungsmittel, welches in einem Reinigungsstift enthalten ist, kontaktiert wird, **dadurch gekennzeichnet, dass** der Reinigungsstift einem der Ansprüche 1 bis 9 entspricht.

## Claims

1. A cleaning pen containing a stain pretreatment agent comprising a mixture of a short-chain polyethylene glycol having a molecular weight from 100 to 800 g/mol and a long-chain polyethylene glycol having a molecular weight from 2000 to 8000 g/mol, the total amount of polyethylene glycols in the agent being from 25 to 60 wt.%, preferably 30 to 55 wt.% and in particular 35 to 50 wt.% and the agent containing surfactants in an amount from 15 to 30 wt.%, **characterised in that** the surfactants are fatty alcohol ethoxylates and saponified fatty acids (soaps) and that the agent contains a mixture of saponified and non-saponified fatty acids in an amount from 2 to 10 wt.%.

2. The cleaning pen according to claim 1, **characterised in that** the molar proportion of long-chain polyethylene glycol relative to the total amount of polyethylene glycols is 0.05 to 20%.

3. The cleaning pen according to claim 1 or 2, **characterised in that** the molar proportion of non-saponified fatty acids relative to the total amount of fatty acids is 0.1 to 20%.

4. The cleaning pen according to one of claims 1 to 3, **characterised in that** the fatty acids are selected from C₁₀₋₂₂ fatty acids.

5. The cleaning pen according to one of the preceding claims, **characterised in that** it contains a wax in an amount from 0.01 to 0.5 wt.%.

6. The cleaning pen according to one of the preceding claims, **characterised in that** it contains water in an amount from 10 to 35 wt.%.

7. The cleaning pen according to one of the preceding claims, **characterised in that** it contains at least one non-aqueous solvent in an amount from 0.5 to 5 wt.%.

8. The cleaning pen according to the preceding claim, **characterised in that** the solvent is selected from butylene glycol and propylene glycol.

9. The cleaning pen according to one of the preceding claims, wherein the pH is from 7 to 11.

10. The cleaning pen according to one of the preceding claims, **characterised in that** the cleaning pen has a casing and the stain pretreatment agent can be moved along the longitudinal axis of the casing by means of a manually adjustable dosing system.

11. A method for cleaning textiles including a process step in which the textile is brought into contact with a stain pretreatment agent which is contained in a cleaning pen, **characterised in that** the cleaning pen corresponds to one of claims 1 to 9.

## Revendications

1. Bâton de nettoyage contenant un agent pour le prétraitement des taches comprenant un mélange constitué par un polyéthylèneglycol à courte chaîne dont le poids moléculaire s'élève de 100 à 800 g/mol et par un polyéthylèneglycol à longue chaîne dont le poids moléculaire s'élève de 2000 à 8000 g/mol, dans lequel la quantité totale des polyéthylèneglycols dans l'agent s'élève de 25 à 60 % en poids, de préférence de 30 à 55 % en poids et en particulier de 35 à 50 % en poids, et l'agent contient des agents tensioactifs en une quantité de 15 à 30 % en poids, **caractérisé en ce que**, en ce qui concerne les agents tensioactifs, il s'agit d'éthoxylates d'alcools gras et d'acides gras saponifiés (savons), et **en ce que** l'agent contient un mélange d'acides gras saponifiés et non saponifiés en une quantité de 2 à 10 % en poids.

2. Bâton de nettoyage selon la revendication 1, **caractérisé en ce que** la fraction molaire du polyéthylèneglycol à longue chaîne par rapport à la quantité totale des polyéthylèneglycols représente de 0,05 à 20 %.

3. Bâton de nettoyage selon la revendication 1 ou 2, **caractérisé en ce que** la fraction molaire des acides gras non saponifiés par rapport à la quantité totale des acides gras représente de 0,1 à 20 %.

4. Bâton de nettoyage selon l'une quelconque des revendications 1 à 3, **caractérisé en ce que** les acides gras sont choisis parmi des acides gras en C₁₀-C₂₂.

5. Bâton de nettoyage selon l'une quelconque des revendications précédentes, **caractérisé en ce qu'**il contient une cire en une quantité de 0,01 à 0,5 % en poids.

6. Bâton de nettoyage selon l'une quelconque des revendications précédentes, **caractérisé en ce qu'**il contient de l'eau en une quantité de 10 à 35 % en poids.

7. Bâton de nettoyage selon l'une quelconque des revendications précédentes, **caractérisé en ce qu'**il contient au moins un solvant non aqueux en une quantité de 0,5 à 5 % en poids.

8. Bâton de nettoyage selon la revendication précédente, **caractérisé en ce que** le solvant est choisi parmi le butylèneglycol et le propylèneglycol.

9. Bâton de nettoyage selon l'une quelconque des revendications précédentes, **caractérisé en ce que** la valeur de pH s'élève de 7 à 11.

10. Bâton de nettoyage selon l'une quelconque des revendications précédentes, **caractérisé en ce que** le bâton de nettoyage présente un boîtier et l'agent pour le prétraitement des taches peut être déplacé à l'aide d'un système de dosage réglable à la main le long de l'axe longitudinal du boîtier.

11. Procédé pour le nettoyage de textiles, contenant une étape opératoire au cours de laquelle le textile est mis en contact avec un agent pour le prétraitement des taches qui est contenu dans un bâton de nettoyage, **caractérisé en ce que** le bâton de nettoyage est conforme à l'une quelconque des revendications 1 à 9.
